# EUROPÄISCHE PATENTSCHRIFT

(11) **EP 3 116 762 B1**
(45) Veröffentlichungstag und Bekanntmachung des Hinweises auf die Patenterteilung: **17.04.2024**
(21) Anmeldenummer: 15708153.0
(22) Anmeldetag: 25.02.2015
(51) Int. Cl.: B61L 23/04

(54) **VORRICHTUNG ZUR HINDERNISERKENNUNG BEI SCHIENENFAHRZEUGEN**
OBSTACLE DETECTION DEVICE FOR RAILWAY VEHICLES
DISPOSITIF DE DETECTION D'OBSTACLES POUR VÉHICULES FERROVIAIRES

(30) Priorität: 12.03.2014 AT 501802014
(43) Veröffentlichungstag der Anmeldung: 18.01.2017
(73) Patentinhaber: Siemens Mobility Austria GmbH, 1210 Wien (AT)
(72) Erfinder: KOLLER, Andreas, A-8733 Sankt Marein bei Knittelfeld (AT)
(74) Vertreter: Siemens Patent Attorneys
(86) Internationale Anmeldenummer: PCT/EP2015/053928
(87) Internationale Veröffentlichungsnummer: WO 2015/135752

(56) Entgegenhaltungen:
- EP-A1- 1 808 340
- WO-A1-2008/122547
- CN-A- 103 303 338
- KR-A- 20100 082 162
- KR-B1- 100 837 174
- US-A1- 2010 148 013
- US-A1- 2012 192 757
- US-B1- 7 770 847

## Beschreibung

### Technisches Gebiet

Die vorliegende Erfindung bezieht sich auf eine Vorrichtung zur Hinderniserkennung bei Schienenfahrzeugen mit einem Bahnräumer, der mittels einer Haltevorrichtung am Drehgestell eines Schienenfahrzeugs befestigt ist.

### Stand der Technik

Von einem auf der Trasse eines Schienennetzes liegenden Fremdkörper kann im Falle einer Kollision eine erhebliche Gefahr ausgehen. In der Schienenverkehrstechnik sind daher seit langem Schienenräumer bzw. Bahnräumer bekannt, mit denen ein Hindernis aus dem Fahrweg geräumt werden kann. Ein Bahnräumer besteht meist aus einer Stahlkonstruktion, mit einem quer zur Fahrtrichtung liegenden Kollisionsbalken. Der Kollisionsbalken wird mittels einer Montagehalterung am Hauptrahmen des Schienenfahrzeugs oder am Drehgestellrahmen befestigt. Verschiedene Verordnungen über den Bau und Betrieb eines Schienenfahrzeuges schreiben vor, dass ein solcher Bahnräumer vor dem in Fahrtrichtung ersten Radsatz und in einen möglichst geringen Abstand von der Schienenoberkante angeordnet sein muss.

In der EP 2 548 783 A2 wird beispielsweise eine Kollisionserfassung bei einem Schienenfahrzeug vorgeschlagen, bei der ein Bahnräumer mittels einer Montagehalterung gehalten ist, wobei bei Überschreiten einer vorgebbaren Intensität der Kollision eine geführte Auslegung des Bahnräumers bezüglich der Montagehalterung freigegeben wird. Eine Hinderniserkennung im Sinne einer differenzierten Erfassung des Kollisionsobjektes ist damit nicht möglich. Bekannte Bahnräumer haben den Nachteil, dass eine Aussage über die Kollision nur in Form einer Ja-Nein-Entscheidung gemacht werden kann. Liegt die Intensität der Kollision unter einem vorgegebenen Schwellwert, wird der Zusammenstoß überhaupt nicht erfasst. War die Intensität des Zusammenstoßes größer, bleibt unbekannt, wie groß sie tatsächlich war.

Von Seiten der Betreiber von Schienenfahrzeugen wird aber zunehmend gefordert, dass eine Hinderniserkennung eine Kollision differenzierter erfasst. Beispielsweise soll die Hinderniserkennung in der Lage sein, einen vorgegebenen Massengrenzwert, beispielsweise 5 kg, möglichst zuverlässig zu erkennen und gegebenenfalls ein Schnellbremsung des Schienenfahrzeugs einleiten.

Dokument KR 100 837 174 B1 offenbart eine Vorrichtung zur Hinderniserkennung bei einem Schienenfahrzeug, mit einem Bahnräumer-Balken, der mittels einer Montagehalterung vor dem in Fahrtrichtung ersten Radsatz am Drehgestellrahmen des Schienenfahrzeugs gehalten ist, wobei die Montagehalterung durch zwei vertikal angeordnete Federelemente gebildet ist, jedes Federelement als Blattfeder ausgebildet ist und an einem oberen Ende mit dem Drehgestellrahmen und an einem unteren Ende mit dem Bahnräumer-Balken befestigt ist, wobei jede Blattfeder im Falle einer Kollision auf Biegung beansprucht wird, wobei die Montagehalterung durch die zwei Blattfedern gebildet ist, die zueinander einen Abstand aufweisen, welcher der Breite des Drehgestellrahmens entspricht.

### Darstellung der Erfindung

Es ist eine Aufgabe der vorliegenden Erfindung eine Vorrichtung zur Hinderniserkennung bei Schienenfahrzeugen so anzugeben, dass eine genauere Aussage über die Kollisionsmasse möglich ist und die möglichst einfach und kostengünstig herzustellen ist.

Diese Aufgabe wird durch eine Vorrichtung mit den Merkmalen des Anspruchs 1 gelöst. Vorteilhafte Ausgestaltungen der Erfindung sind in den abhängigen Ansprüchen definiert.

Gemäß einem Grundgedanken der Erfindung dienen Federelemente sowohl zur Montage des Bahnräumer-Balkens, als auch zur Messung des Kraft-Zeit-Verlaufs im Falle einer Kollision. Die Montagehalterung des Bahnräumer-Balkens ist durch vertikal angeordnete Federelemente, bevorzugt Blattfedern gebildet, wobei jede Blattfeder an einem oberen Ende mit dem Drehgestellrahmen und an einem unteren Ende mit dem Bahnräumer-Balken befestigt ist. Jede Blattfeder weist einen Messumformer in Form eines Dehnung-Spannungswandlers auf. Dieser Messumformer ist zwischen dem oberen Ende und dem unteren Ende auf einer Breitfläche einer Blattfeder angeordnet und über eine signalleitende Verbindung mit einer bordseitigen Auswerteeinheit verbundenen. Dadurch ist es möglich, ein Hindernis differenziert zu erfassen, und nicht nur dann, wenn es einen fix vorgegebenen Kollision-Grenzwert überschreitet. Störeinflüsse, die bei erhöhter Fahrgeschwindigkeit auftreten, können für die Folgehandlungen besser berücksichtigt werden. Dadurch kommt es weniger häufig zu unbeabsichtigten Bremsvorgängen.

Hinsichtlich der Störanfälligkeit ist es dabei günstig, wenn das von der Kraft-Messeinrichtung erzeugte Messsignal quasi vor Ort, d.h. mittels einer an der Bahnräumer-Haltevorrichtung angeordneten Einrichtung einer Signal-Vorverarbeitung zugeführt wird. Bei dem Messsignal kann es sich beispielsweise um ein analoges oder digitales Signal handeln. Günstig ist hierbei, wenn das Messsignal hinsichtlich Plausibilität geprüft und als verstärktes Signal zu einer Auswerteeinheit weitergeleitet wird.

Gemäß der Erfindung ist die Bahnräumer-Haltevorrichtung durch zumindest zwei vertikal angeordnete Federelemente gebildet, wobei jedes Federelement an einem oberen Ende am Drehgestell und an einem unteren Ende am Bahnräumer befestigt ist. Durch die vertikale Anordnung wird erreicht, dass das Eigengewicht des Bahnräumers nicht auf den Messumformer lastet. Dadurch wird die Messeinrichtung nicht durch Scherkräfte belastet.

Es kann hinsichtlich des Herstellungsaufwandes von Vorteil sein, wenn der Dehnung-Spannungswandler ein piezoelektrischer Messumformer oder ein Dehnung-Mess-Streifen ist.

Unbeabsichtigte Bremsvorgänge können insbesondere dadurch verhindert werden, wenn bei der bordseitigen Signalverarbeitung dieser Messumformer die Geschwindigkeit des Schienenfahrzeugs berücksichtigt wird. Dadurch kommt es insbesondere bei höheren Fahrgeschwindigkeiten weniger häufig zu einer unbeabsichtigten Bremsung.

Hierbei ist es günstig, wenn die elektronische Auswerteeinheit als Digitalrechner ausgebildet ist und in eine Sicherheitsschleife bzw. in einen elektronischen Fahrzeugbus eingebunden ist. Dadurch kann ein Bremsbefehl, der von der Auswerte Einheit erzeugt wird, direkt an die entsprechenden Aktuator weitergeleitet werden, bzw. dem Fahrzeugführer gemeldet werden.

Gemäß der Erfindung ist eine einfache und robuste Ausführung so konstruiert, dass die Montagehalterung durch zwei vertikal angeordnete Blattfedern gebildet ist, die zueinander einen Abstand aufweisen, der in etwa der Breite des Drehgestellrahmens entspricht. Jede Blattfeder wirkt dabei wie ein eingespannter Balken, der im Falle eines Zusammenstoßes auf Biegung beansprucht wird, und gleichzeitig als Kraftsensor, der ein zeitabhängiges Kraftsignal an die Auswerteeinheit sendet.

### Kurzbeschreibung der Zeichnung

Zur weiteren Erläuterung der Erfindung wird im nachfolgenden Teil der Beschreibung auf Zeichnungen Bezug genommen, aus denen weitere vorteilhafte Ausgestaltungen, Einzelheiten und Weiterbildungen der Erfindung anhand nicht einschränkender Ausführungsbeispiele zu entnehmen sind.

### Es zeigen:

- Figur 1: ein Ausführungsbeispiel der Erfindung, in welcher die hängende Aufhängung des Bahnräumer-Balkens mittels zweier vertikal angeordneter Blattfedern in einer schematischen Darstellung gezeigt ist;
- Figur 2: eine vergrößerte Darstellung einer Blattfeder aus Figur 1, in welcher die Messeinrichtung vergrößert dargestellt ist;
- Figur 3: ein Blockschaltbild, in welchem die Verbindung zwischen Messeinrichtung und Auswerteeinrichtung sowie deren Einbindung in Sicherheitsschleife und Fahrzeugbus dargestellt ist.

### Ausführung der Erfindung

Figur 1 zeigt in einer schematischen Ansicht einen Drehgestellrahmen 5 eines Schienenfahrzeugs 1. Der Drehgestellrahmen 5 weist einen frontseitigen Radsatz 11 auf. In Fahrtrichtung (Pfeil) vor diesem Radsatz 11 ist ein quer zur Fahrtrichtung angeordneter Bahnräumer-Balken 6 skizziert. Mittels einer Montagehalterung 7 ist dieser Bahnräumer-Balken 6 am Drehgestellrahmen 5 befestigt.

Wie im Folgenden noch näher ausgeführt, bildet die Montagehalterung 7 nicht nur eine mechanische Aufhängung für den Bahnräumer-Balken 6, sondern fungiert gleichzeitig als Kraftsensor, der im Falle einer Kollision mit einem Hindernis die dabei auftretende Kollisionskraft in ein proportionales elektrisches Signal umformt und zu einer elektronischen Auswerteeinheit weiterleitet.

Die Montagehalterung 7 ist als Hängekonstruktion ausgeführt. Sie besteht im gezeigten Ausführungsbeispiel im Wesentlichen aus zwei vertikal angeordneten Federblechen bzw. Blattfedern 8. Jede dieser Blattfedern 8 ist aus einem im Querschnitt rechteckförmigen Federstahl gebildet. Dieser Federstahl 8 ist an einem oberen Ende 9 am Drehgestellrahmen befestigt. Ein unteres Ende 10 einer jeden Blattfeder 8 ist mit dem quer zur Fahrtrichtung liegenden Bahnräumer-Balken 6 verbunden. Die Verbindung kann dabei durch Schrauben, Nieten oder durch Schweißen hergestellt sein. Jede Blattfeder 8 wird dabei im Falle einer Kollision wie ein einseitig eingespannter Balken auf Biegung beansprucht.

Der Abstand 17 zwischen den Blattfedern 8 entspricht etwa der Breite des Drehgestellrahmens. Bei außen gelagerten Drehgestellen ist der Abstand etwas größer als die Spurweite, bei innen gelagerten Drehgestellen etwas kleiner als die Spurweite.

Die Blattfedern 8 sind hinsichtlich ihrer Materialbeschaffenheit und hinsichtlich ihres Querschnittes so bemessen, dass sich die im Fahrbetrieb insbesondere bei höheren Geschwindigkeiten auftretenden Schwingungen und Stöße nicht störend für die Hinderniserkennung auswirken.

Kommt es nun zu einer Kollision mit einem Hindernis das auf der Schiene bzw. im Schienenbett liegt, so wird die Hängekonstruktion nach hinten in Richtung Radsatz 11 gebogen. Diese entgegen der Fahrtrichtung liegende Durchbiegung der Blattfedern 8 ist ein Maß für die Größe des vom Bahnräumer-Balken 6 weggeräumt Hindernisses. Die elastische Verformung des Federstahls 8 wird mittels einer Messeinrichtung 2, 3 (Figur 2) gemessen. Indem der zeitliche Verlauf des Kraftsignals bei der Kollision registriert wird, ist eine differenzierte Erfassung des Kollisionsobjektes möglich.

Eine räumliche Anordnung dieser Messeinrichtung 2,3 zeigt die schematische Darstellung der Figur 2. Auf einer Breitfläche 12 einer Blattfeder 8 ist ein Dehnung-Spannungswandler 2 mit einem zugeordneten Messverstärker 3 zu sehen. Der Dehnung-Spannungswandler 2 und der Messverstärker 3 sind zwischen dem oberen Ende 9 und dem unteren Ende 10 auf der gleichen Breitfläche 12 der Blattfeder 8 angeordnet. Am oberen und unteren Ende sind jeweils Löcher dargestellt, mit denen die Blattfeder mit dem Drehgestellrahmen bzw. mit dem Bahnräumer-Balken verschraubt ist.

Die Anordnung von Blattfeder 8 und Dehnung-Spannungswandler 2 fungiert wie bereits gesagt als Kraft-Weg-Umformer: Der Dehnung-Spannungswandler 2 wandelt die bei einer Kollision mit einem Hindernis auftretende elastische Verformung der Blattfeder 8 in ein proportionales elektrisches Spannungssignal um. Dieses Spannungssignal entspricht einem analogen Kraft-Zeit-Verlauf. Das Signal wird über die Verbindungsleitung 4 zunächst einem den Messumformer 2 zugeordneten Messverstärker 3 zugeführt. Der Messverstärker 3 verstärkt vor Ort das Signal des Dehnung-Spannungswandlers 2 auf einen entsprechenden analogen Pegel, so dass die Signalweiterleitung wenig störanfällig ist.

Das verstärkte elektrische Signal gelangt dann vom Messverstärker 3 über die Verbindungsleitung 4 zu einer an Bord des Schienenfahrzeugs 1 befindlichen elektronischen Auswerteeinheit 13. Über die Verbindungsleitung 4 erfolgt einerseits die Energieversorgung für Messumformer 2 und Messverstärker 3, andererseits die Signalleitung zur Auswerteeinheit 13. die auswärtige Einheit ist im Folgenden Ausführungsbeispiel ein Digitalrechner.

In der Auswerteeinheit 13 erfolgt nach einer signaltechnischen Analyse ein Vergleich mit einem von der Fahrzeuggeschwindigkeit abhängigen Auslöseschwellwert. Überschreitet das aufbereitete Messsignal einen vorgegebenen Schwellwert, so erfolgt eine direkte Öffnung einer Sicherheitsschleife 15 und eine Zwangsbremsung des Schienenfahrzeugs 1 wird eingeleitet. Bleibt das aufbereitete Messsignal unter einem vorgebbaren Schwellwert, so erfolgt über einen internen Fahrzeugbus 16 eine Meldung an den Fahrzeugführer. Der Schwellwert wird von der Auswerteeinheit in Abhängigkeit der Geschwindigkeit und gegebenenfalls anderer Fahrparameter, zum Beispiel Beschleunigung und Stöße, vorgegeben.

Der Vorteil der Erfindung liegt zunächst darin, dass eine Kollision nicht wie bislang üblich nur als Schwellwert überwacht wird, sondern ein Hindernis differenziert erkannt werden kann. Dadurch kann die Auslöseschwelle je nach Schwere des Zusammenstoßes und abhängig von der Fahrzeuggeschwindigkeit vorgegeben werden. So kommt es weniger häufig zu unerwünschten Bremsvorgängen.

Die aus Federstahl hergestellte Montagehalterung ist mechanisch robust und in der Herstellung einfach. Als Dehnung-Spannungswandler kommen handelsübliche Baukomponenten infrage. Die Befestigung eines Piezo- oder Dehnung-Mess-Streifen kann auf einfache Weise und kostengünstig mittels einer Klebeverbindung auf der Blattfeder erfolgen. Insgesamt sind die Herstellungskosten der als Kraftsensor ausgebildeten Aufhängung des Bahnräumer-Balkens vergleichsweise gering.

Obwohl die Erfindung in Detail durch oben dargestellte bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden ohne den Schutzumfang der Ansprüche zu verlassen.

### Zusammenstellung der verwendeten Bezugszeichen

- 1: Schienenfahrzeug
- 2: Dehnung-Spannungswandler
- 3: Messverstärker
- 4: Verbindungsleitung
- 5: Drehgestellrahmen
- 6: Bahnräumer-Balken
- 7: Montagehalterung
- 8: Federelement, Blattfeder
- 9: oberes Ende
- 10: unteres Ende
- 11: Radsatz
- 12: Breitfläche
- 13: Auswerteeinheit
- 14: Geschwindigkeitssignal
- 15: Sicherheitsschleife
- 16: Fahrzeugbus
- 17: Abstand zwischen 8

## Patentansprüche

1. Vorrichtung zur Hinderniserkennung bei einem Schienenfahrzeug (1), mit einem Bahnräumer-Balken (6), der mittels einer Montagehalterung (7) vor dem in Fahrtrichtung ersten Radsatz (11) am Drehgestellrahmen (5) des Schienenfahrzeugs (1) gehalten ist, wobei die Montagehalterung (7) durch zwei vertikal angeordnete Federelemente (8) gebildet ist, wobei jedes Federelement (8) als Blattfeder ausgebildet ist und an einem oberen Ende (9) mit dem Drehgestellrahmen (5) und an einem unteren Ende (10) mit dem Bahnräumer-Balken (6) befestigt ist, wobei jede Blattfeder (8) im Falle einer Kollision auf Biegung beansprucht wird, wobei jedes Federelement (8) einen Dehnung-Spannungswandler (2) aufweist, der zwischen dem oberen Ende (9) und dem unteren Ende (10) auf einer Breitfläche (12) eines Federelementes (8) angeordnet ist, und wobei jeder Dehnung-Spannungswandler (2) über eine signalleitende Verbindung (13) mit einer bordseitigen Auswerteeinheit (13) verbunden ist, wobei die Montagehalterung (7) durch die zwei Blattfedern gebildet ist, die zueinander einen Abstand (17) aufweisen, welcher der Breite des Drehgestellrahmens (5) entspricht, wobei jede Blattfeder wie ein eingespannter Balken wirkt, der im Falle eines Zusammenstoßes auf Biegung beansprucht wird, und gleichzeitig als Kraftsensor, der ein zeitabhängiges Kraftsignal an die Auswerteeinheit (13) sendet, wobei die Auswerteeinheit (13) zu einem Vergleich eines Messsignals mit einem von einer Fahrzeuggeschwindigkeit abhängigen Schwellwert nach einer signaltechnischen Analyse eingerichtet ist, nach dem eine direkte Öffnung einer Sicherheitsschleife (15) erfolgt und eine Zwangsbremsung eingeleitet wird, wenn das Messsignal den Schwellwert überschreitet, oder nach dem über einen internen Fahrzeugbus (16) eine Meldung an einen Fahrzeugführer erfolgt, wenn das Messsignal unter dem Schwellwert bleibt, wobei der Dehnung-Spannungswandler (2) als Dehnung-Mess-Streifen ausgebildet ist, und wobei die Auswerteeinheit (13) an die Sicherheitsschleife (15) und an den elektronischen Fahrzeugbus (16) angebunden ist.

2. Vorrichtung nach Anspruch 1, wobei die signalleitende Verbindung (13) über einen dem Dehnung-Spannungswandler (2) zugeordneten Messverstärker (3) führt, wobei Dehnung-Spannungswandler (2) und zugeordneter Messverstärker (3) gemeinsam auf der Breitfläche (12) der Blattfeder (8) angeordnet sind.

3. Vorrichtung nach Anspruch 2, wobei der Dehnung-Spannungswandler (2) ein piezoelektrischer Messumformer ist.

4. Vorrichtung nach Anspruch 1, wobei der Auswerteeinheit (13) ein Geschwindigkeitssignal (14) des Schienenfahrzeugs (1) zugeführt ist, das bei der Auslösung eines Bremsvorgangs berücksichtigt ist.

## Claims

1. Device for detecting obstacles for a rail vehicle (1), comprising a pilot beam (6) which is attached to the bogie frame (5) of the rail vehicle (1) in front of the leading wheelset (11) by means of a mounting bracket (7), wherein the mounting bracket (7) is constituted by two vertically disposed spring elements (8), wherein each spring element (8) is implemented as a leaf spring and is fixed at an upper end (9) to the bogie frame (5) and at a lower end (10) to the pilot beam (6), wherein each leaf spring (8) is subject to bending stress in the event of collision, wherein each spring element (8) has a stress-strain converter (2) which is disposed between the upper end (9) and the lower end (10) on a broad surface (12) of a spring element (8), and wherein each stress-strain converter (2) is connected to an on-board evaluation unit (13) via a signal-carrying connection (13), wherein the mounting bracket (7) is constituted by the two leaf springs (8) spaced apart by a distance (17) corresponding to the width of the bogie frame (5), wherein each leaf spring acts as a fixed beam which is subject to bending stress in the event of collision, and simultaneously as a force sensor which transmits a time-dependent force signal to the evaluation unit (13), wherein the evaluation unit (13) is configured to compare a measurement signal with a threshold value dependent on a vehicle speed following a signal-related analysis, after which a direct opening of a safety circuit (15) takes place and emergency braking is initiated if the measurement signal exceeds the threshold value, or after which, via an internal vehicle bus (16), an indication is made to a driver if the measurement signal remains below the threshold value, wherein the stress-strain converter (2) is designed as a strain gauge, and wherein the evaluation unit (13) is linked to the safety circuit (15) and to the electronic vehicle bus (16).

2. Device according to claim 1, wherein the signal-carrying connection (13) passes via a measuring amplifier (3) assigned to the stress-strain converter (2), wherein the stress-strain converter (2) and assigned measuring amplifier (3) are both disposed on the broad surface (12) of the leaf spring (8).

3. Device according to claim 2, wherein the stress-strain converter (2) is a piezoelectric transducer.

4. Device according to claim 1, wherein a speed signal (14) of the rail vehicle (1) is fed to the evaluation unit (13), which signal is taken into account for initiating a braking operation.

## Revendications

1. Dispositif pour la détection d'obstacles pour un véhicule ferroviaire (1), avec une poutre de déblayage (6), laquelle est maintenue au moyen d'un support de montage (7) devant le premier essieu de roues (11) dans le sens de la marche au niveau du châssis de bogie (5) du véhicule ferroviaire (1), dans lequel le support de montage (7) est formé par deux éléments élastiques (8) disposés verticalement, dans lequel chaque élément élastique (8) est conçu sous la forme d'un ressort à lame et est fixé au niveau d'une extrémité supérieure (9) au châssis de bogie (5) et au niveau d'une extrémité inférieure (10) à la poutre de déblayage (6), dans lequel chaque ressort à lame (8) est sollicité en flexion dans le cas d'une collision, dans lequel chaque élément élastique (8) comprend un convertisseur contrainte-tension (2), lequel est disposé entre l'extrémité supérieure (9) et l'extrémité inférieure (10) sur une surface large (12) d'un élément élastique (8), et dans lequel chaque convertisseur contrainte-tension (2) est relié par l'intermédiaire d'une liaison de transmission de signaux (13) à une unité d'évaluation embarquée (13), dans lequel le support de montage (7) est formé par les deux ressorts à lame, lesquels sont espacés l'un de l'autre d'une distance (17) qui correspond à la largeur du châssis de bogie (5), dans lequel chaque ressort à lame agit comme une poutre encastrée qui est sollicitée en flexion dans le cas d'un télescopage, et simultanément en tant que capteur de force qui envoie un signal de force dépendant du temps à l'unité d'évaluation (13), dans lequel l'unité d'évaluation (13) est configurée pour une comparaison d'un signal de mesure à une valeur de seuil dépendante d'une vitesse de véhicule d'après une analyse technique du point de vue du signal, après laquelle une ouverture directe d'une boucle de sécurité (15) a lieu et un freinage d'urgence est engagé lorsque le signal de mesure dépasse la valeur de seuil, ou après laquelle une notification est effectuée par l'intermédiaire d'un bus de véhicule interne (16) à un conducteur de véhicule lorsque le signal de mesure demeure au-dessous de la valeur de seuil, dans lequel le convertisseur contrainte-tension (2) est conçu sous la forme d'une jauge de contrainte, et dans lequel l'unité d'évaluation (13) est connectée à la boucle de sécurité (15) et au bus de véhicule électronique (16).

2. Dispositif selon la revendication 1, dans lequel la liaison de transmission de signaux (13) passe par un amplificateur de mesure (3) associé au convertisseur contrainte-tension (2), dans lequel le convertisseur contrainte-tension (2) et l'amplificateur de mesure (3) associé sont disposés conjointement sur la surface large (12) du ressort à lame (8).

3. Dispositif selon la revendication 2, dans lequel le convertisseur contrainte-tension (2) est un transducteur de mesure piézoélectrique.

4. Dispositif selon la revendication 1, dans lequel un signal de vitesse (14) du véhicule ferroviaire (1) est fourni à l'unité d'évaluation (13), lequel signal est pris en compte lors du déclenchement d'un processus de freinage.
